# FASCICULE DE BREVET EUROPEEN

(11) **EP 2 355 077 B1**
(45) Date de publication et mention de la délivrance du brevet: **22.08.2012**
(21) Numéro de dépôt: 11152933.5
(22) Date de dépôt: 01.02.2011
(51) Int. Cl.: G09F 13/22

(54) **Dispositif d'affichage lumineux d'une enseigne**
Leuchtanzeigevorrichtung für Werbeschild
Illuminated display device of a sign

(30) Priorité: 09.02.2010 FR 1050882
(43) Date de publication de la demande: 10.08.2011
(73) Titulaire: Charvet Industries, 69140 Rillieux la Pape (FR)
(72) Inventeur: Quatrini, Christophe, 69270 Fontaines Saint Martin (FR)
(74) Mandataire: Chevalier, Renaud Philippe

(56) Documents cités:
- WO-A2-2008/043025
- FR-A1- 2 776 810
- FR-A1- 2 890 775
- FR-A1- 2 902 565

## Description

La présente invention se rapporte à un ensemble d'affichage lumineux d'une enseigne du type « double face ».

Par « double face », on entend une enseigne comportant au moins deux affichages lumineux possédant une symétrie axiale.

Une enseigne double face connue de l'état de la technique, notamment du document FR 2 890 775, comporte un système d'affichage lumineux comprenant au moins une plaque de support dont chacune des faces est équipée d'un ensemble de diodes électroluminescentes (ci-après LEDs).

Les moyens d'alimentation électrique des LEDs, en particulier les câbles d'alimentation, sont fixés sur un cadre de l'enseigne et disposés à l'intérieur d'un capotage de protection des panneaux lumineux, le capotage étant transparent dans le domaine du visible.

Les câbles d'alimentation des LEDs demeurent donc visibles extérieurement dans un tel système d'affichage lumineux, ce qui nuit à l'esthétique générale de l'enseigne.

La présente invention vise à remédier à l'inconvénient précité et concerne un ensemble d'affichage lumineux d'une enseigne selon les caractéristiques de la revendication ①.

La présence d'un tel interstice permet de dissimuler les moyens d'alimentation des panneaux lumineux, en particulier les câbles d'alimentation, tout en conservant une compacité du dispositif.

Le document WO 2008/043025 présente un ensemble d'affichage selon le préambule de la revendication 1 et fournit une solution alternative au problème indiqué ci-dessus.

Il est à noter que les panneaux lumineux sont de préférence à LEDs. Les panneaux lumineux peuvent également être à tubes néons. Cependant, les tubes néons sont généralement volumineux, desservant par là-même la compacité du dispositif.

Dans un mode de réalisation, les première et seconde plaques sont sensiblement identiques.

Ainsi, un tel dispositif permet d'obtenir un support à symétrie axiale des panneaux lumineux.

Préférentiellement, la première face et la seconde face de chaque plaque présentent sensiblement une forme en croix de Saint-Georges.

Ainsi, une telle forme des plaques permet d'obtenir un support adapté pour une enseigne de pharmacie.

Selon un mode de réalisation, chaque plaque est munie d'une pluralité d'orifices traversant, chaque orifice traversant libérant un passage entre l'interstice et le panneau lumineux correspondant.

Ainsi, les passages libérés entre l'interstice et les panneaux lumineux permettent d'y engager les câbles d'alimentation des panneaux lumineux afin de les dissimuler dans l'interstice.

Selon une forme d'exécution, chaque plaque est munie d'une platine destinée à être montée en applique.

Ainsi, de telles plaques permettent une fixation du dispositif sur une façade.

Selon un mode de réalisation, les premier et second panneaux lumineux sont sensiblement identiques.

Ainsi, un tel dispositif permet d'obtenir une enseigne double face.

Préférentiellement, la pluralité de panneaux lumineux délimite sensiblement une croix de Saint-Georges.

Ainsi, de tels panneaux lumineux sont adaptés pour obtenir une enseigne de pharmacie.

Avantageusement, le dispositif comporte un cadre enjoliveur disposé entre les première et seconde plaques et s'étendant sur le pourtour desdites plaques de sorte à délimiter un volume interne de l'interstice accessible depuis l'extérieur du cadre.

Ainsi, un tel cadre, outre sa fonction d'enjoliver le dispositif, permet de délimiter une enceinte pour l'interstice afin de dissimuler les câbles d'alimentation visibles latéralement entre les première et seconde plaques.

Avantageusement, le cadre enjoliveur est formé de plusieurs éléments de cadre s'emboîtant mutuellement.

De tels éléments de cadre permettent une fixation aisée sur le pourtour des première et seconde plaques.

Préférentiellement, le cadre enjoliveur est réalisé en matière plastique transparent.

Avantageusement, l'interstice présente une distance d'espacement entre les secondes faces des première et seconde plaques inférieure ou égale au triple du diamètre de chaque câble d'alimentation.

Une telle distance d'espacement permet de dissimuler aisément chaque câble d'alimentation, tout en conservant une compacité du dispositif.

D'autres caractéristiques et avantages apparaîtront dans la description qui va suivre d'un mode de réalisation d'un dispositif selon l'invention, donné à titre d'exemple non limitatif, en référence aux dessins annexés dans lesquels :
- la figure 1 est une vue en perspective d'un dispositif selon l'invention,
- la figure 2 est une vue de face du dispositif illustré à la figure 1,
- la figure 3 est une vue en coupe du dispositif illustré à la figure 2 selon le plan de coupe B-B,
- la figure 4 est une vue de face d'une plaque de support du dispositif illustré à la figure 1,
- la figure 5 est une vue en perspective du dispositif illustré à la figure 1 équipé d'un cadre enjoliveur,
- la figure 6 est une vue éclatée du cadre enjoliveur du dispositif illustré à la figure 5.

Le dispositif illustré aux figures 1 à 6 comporte une première plaque 1 de support et une seconde plaque 2 de support sensiblement identiques. Chaque plaque 1, 2 comprend une première face 10, 20 et une seconde face opposée 11, 21 présentant sensiblement une forme en croix de Saint-Georges. Par croix « Saint-Georges », on entend une croix présentant sensiblement la forme du signe « + ».

Le dispositif comporte en outre cinq panneaux lumineux 3 identiques à LEDs 4, sensiblement carrés, et délimitant sensiblement une croix de Saint-Georges.

Les panneaux lumineux 3 sont montés fixes sur la première face 10, 20 des première et seconde plaques 1, 2 aux moyens de vis d'assemblage 30.

Selon des variantes d'exécution non représentées, les panneaux lumineux 3 peuvent également être montés fixes sur la première face 10, 20 des première et seconde plaques 1, 2 par collage ou encore par rivetage.

Par ailleurs, les LEDs 4 de chaque panneau lumineux 3 sont encapsulées dans un bloc résine (non représenté) afin d'assurer leur résistance mécanique et leur étanchéité.

Les secondes faces 11, 21 des première et seconde plaques 1, 2 sont montées fixes entre elles de sorte à s'étendre sensiblement parallèlement entre elles et à délimiter un interstice 5.

A cet effet, les première et seconde plaques 1, 2 sont fixées entre elles aux moyens de plusieurs paires de vis de fixation 100, chaque paire de vis de fixation 100 étant vissée dans une entretoise 101 intercalée entre les première et seconde plaques 1, 2. A cet effet, une pluralité d'orifices de fixation 103 traversant est ménagée dans chaque plaque 1, 2 afin de recevoir les vis de fixation 100. L'interstice 5 présente une distance d'espacement entre les secondes faces 11, 21 des première et seconde plaques 1, 2 égale à la longueur de l'entretoise 101.

Selon des variantes d'exécutions non représentées, les première et seconde plaques 1, 2 peuvent également être fixées entre elles aux moyens de vis de fixation ou de rivets dont les tiges respectives déterminent la distance d'espacement entre les première et seconde plaques 1, 2.

Les LEDs 4 sont alimentées électriquement par un bloc d'alimentation (non représenté) disposé hors de l'interstice 5. Les LEDs sont reliés au bloc d'alimentation par des câbles d'alimentation (non représentés).

L'interstice 5 est conformé pour recevoir les câbles d'alimentation. A cet effet, l'interstice 5 présente de préférence une distance d'espacement entre les secondes faces 11, 21 des première et seconde plaques 1, 2 inférieure ou égale au triple du diamètre des câbles d'alimentation.

Comme illustré à la figure 4, chaque plaque 1, 2 est munie d'une pluralité d'orifices traversant 102, chaque orifice traversant 102 libérant un passage entre l'interstice 5 et le panneau lumineux 3 correspondant. De plus, chaque orifice traversant 102 est conformé pour recevoir un câble d'alimentation. La pluralité d'orifices traversant 102 est répartie sur chaque plaque 1, 2 de sorte à libérer quatre passages entre l'interstice 5 et un panneau lumineux 3.

En outre, chaque plaque 1, 2 est munie d'une platine 6, sensiblement rectangulaire, et destinée à être montée en applique sur une façade (non représentée).

Comme illustré à la figure 5, le dispositif comporte un cadre 7 enjoliveur sensiblement en forme de croix Saint-Georges. Le cadre 7 est disposé entre les première et seconde plaques 1, 2 et s'étend sur le pourtour desdites plaques 1, 2 de sorte à délimiter un volume interne de l'interstice 5.

A cet effet, le cadre 7 est formé de plusieurs éléments de cadre 70 présentant, deux à deux, des extrémités de liaison de forme complémentaire de sorte à s'emboîter mutuellement. Par ailleurs, chaque élément de cadre 70 est muni d'au moins un orifice 700 conformé pour recevoir une entretoise 101 intercalée entre les première et seconde plaques 1, 2. Ainsi, chaque élément de cadre 70 est solidarisé auxdites plaques 1, 2 lorsque chaque paire de vis de fixation 100 des plaques 1, 2 est vissée dans l'entretoise 101 correspondante.

De plus, le cadre 7 présente un bord ouvert 71 afin de libérer un passage pour les câbles d'alimentation.

Bien entendu, le mode de réalisation de l'invention décrit ci-dessus ne présente aucun caractère limitatif. Des détails et améliorations peuvent y être apportés dans d'autres variantes d'exécution sans pour autant sortir du cadre de l'invention.

## Revendications

1. Ensemble d'affichage lumineux d'une enseigne, comportant :
- un dispositif d'affichage lumineux d'une enseigne comportant :
• une première et une seconde plaque (1, 2) de support présentant chacune une première face (10, 20) et une seconde face (11, 21) opposée,
• une pluralité de panneaux lumineux (3), de préférence à diodes électroluminescentes (4), comportant au moins un premier et au moins un second panneau lumineux montés respectivement sur la première face des première et seconde plaques,
- un bloc d'alimentation de la pluralité de panneaux lumineux (3) relié à ladite pluralité de panneaux lumineux (3) par au moins un câble d'alimentation,
l'ensemble étant **caractérisé en ce que** les secondes faces des première et seconde plaques sont montées fixes entre elles de sorte à délimiter un interstice (5) configuré pour recevoir chaque câble d'alimentation, le bloc d'alimentation étant disposé hors de l'interstice (5).

2. Ensemble selon la revendication 1, **caractérisé en ce que** les première et seconde plaques (1, 2) sont sensiblement identiques.

3. Ensemble selon la revendication 1 ou 2, **caractérisé en ce que** la première face (10, 20) et la seconde face (11, 21) de chaque plaque (1, 2) présentent sensiblement une forme en croix de Saint-Georges.

4. Ensemble selon l'une des revendications 1 à 3, caractérisé en ce chaque plaque (1, 2) est munie d'une pluralité d'orifices traversant (102), chaque orifice traversant libérant un passage entre l'interstice (5) et le panneau lumineux (3) correspondant.

5. Ensemble selon l'une des revendications 1 à 4, **caractérisé en ce que** chaque plaque (1, 2) est munie d'une platine (6) destinée à être montée en applique.

6. Ensemble selon l'une des revendications 1 à 5, **caractérisé en ce que** les premier et second panneaux lumineux (3) sont sensiblement identiques.

7. Ensemble selon l'une des revendications 1 à 6, **caractérisé en ce que** la pluralité de panneaux lumineux (3) délimite sensiblement une croix de Saint-Georges.

8. Ensemble selon l'une des revendications 1 à 7, **caractérisé en ce qu'**il comporte un cadre (7) enjoliveur disposé entre les première et seconde plaques (1, 2) et s'étendant sur le pourtour desdites plaques de sorte à délimiter un volume interne de l'interstice (5) accessible depuis l'extérieur du cadre.

9. Ensemble selon l'une des revendications 1 à 8, **caractérisé en ce que** l'interstice (5) présente une distance d'espacement entre les secondes faces (11, 21) des première et seconde plaques (1, 2) inférieure ou égale au triple du diamètre de chaque câble d'alimentation.

## Claims

1. A luminous display assembly for a sign, comprising:
- a luminous display device for a sign, comprising:
• first and second support plates (1, 2) each having a first surface (10, 20) and a second, opposite surface (11, 21),
• a plurality of luminous panels (3), preferably with light-emitting diodes (4), comprising at least one first and at least one second luminous panel respectively mounted on the first surface of the first and second plates,
- a power supply unit for the plurality of luminous panels (3) connected to said plurality of luminous panels (3) by at least one power supply cable,
the assembly being **characterized in that** the second surfaces of the first and second plates are mounted secured to one another so as to delimit an interstice (5) configured to receive each power supply cable, the power supply unit being positioned outside the interstice (5).

2. The assembly according to claim 1, **characterized in that** the first and second plates (1, 2) are substantially identical.

3. The assembly according to claim 1 or 2, **characterized in that** the first surface (10, 20) and the second surface (11, 21) of each plate (1, 2) are substantially in the shape of a cross of Saint George.

4. The assembly according to one of claims 1 to 3, **characterized in that** each plate (1, 2) is provided with a plurality of through openings (102), each through opening freeing a passage between the interstice (5) and the corresponding luminous panel (3).

5. The assembly according to one of claims 1 to 4, **characterized in that** each plate (1, 2) is provided with a platen (6) intended to be mounted cantilevered.

6. The assembly according to one of claims 1 to 5, **characterized in that** the first and second luminous panels (3) are substantially identical.

7. The assembly according to one of claims 1 to 6, **characterized in that** the plurality of luminous panels (3) substantially delimits a cross of Saint George.

8. The assembly according to one of claims 1 to 7, **characterized in that** it comprises a trim frame (7) positioned between the first and second plates (1, 2) and extending over the perimeter of said plates so as to delimit an inner volume of the interstice (5) accessible from the outside of the frame.

9. The assembly according to one of claims 1 to 8, **characterized in that** the interstice (5) has a spacing distance between the second surfaces (11, 21) of the first and second plates (1, 2) smaller than or equal to three times the diameter of each power supply cable.

## Patentansprüche

1. Leuchtanzeigengruppe eines Aushängeschilds, die aufweist:
- eine Leuchtanzeigenvorrichtung eines Aushängeschilds, die aufweist:
• eine erste und eine zweite Stützplatte (1, 2), die jeweils eine erste (10, 20) und eine zweite gegenüberliegende Seite (11,21) aufweisen,
• eine Vielzahl von Leuchtfeldern (3), vorzugsweise mit Leuchtdioden (4), die mindestens ein erstes und ein zweites Leuchtfeld aufweisen, die jeweils auf der ersten Seite der ersten und zweiten Platte montiert sind,
- einen Versorgungsblock der Vielzahl von Leuchtfeldern (3), der mit der Vielzahl von Leuchtfeldern (3) durch mindestens ein Versorgungskabel verbunden ist,
wobei die Gruppe **dadurch gekennzeichnet ist, dass** die zweiten Seiten der ersten und zweiten Platte starr zueinander montiert sind, um einen Spalt (5) zu begrenzen, der konfiguriert ist, um jedes Versorgungskabel aufzunehmen, wobei der Versorgungsblock außerhalb des Spalts (5) angeordnet ist.

2. Gruppe nach Anspruch 1, **dadurch gekennzeichnet, dass** die erste und zweite Platte (1, 2) etwa identisch sind.

3. Gruppe nach Anspruch 1 oder 2, **dadurch gekennzeichnet, dass** die erste Seite (10, 20) und die zweite Seite (11, 21) jeder Platte (1, 2) etwa eine Sankt-Georgs-Kreuzform aufweisen.

4. Gruppe nach einem der Ansprüche 1 bis 3, **dadurch gekennzeichnet, dass** jede Platte (1, 2) mit einer Vielzahl durchgehender Öffnungen (102) ausgestattet ist, wobei jede durchgehende Öffnung einen Durchgang zwischen dem Spalt (5) und dem entsprechenden Leuchtfeld (3) freigibt.

5. Gruppe nach einem der Ansprüche 1 bis 4, **dadurch gekennzeichnet, dass** jede Platte (1, 2) mit einer Platine (6) ausgestattet ist, die dazu bestimmt ist, anliegend montiert zu sein.

6. Gruppe nach einem der Ansprüche 1 bis 5, **dadurch gekennzeichnet, dass** das erste und zweite Leuchtfeld (3) etwa identisch sind.

7. Gruppe nach einem der Ansprüche 1 bis 6, **dadurch gekennzeichnet, dass** die Vielzahl der Leuchtfelder (3) etwa ein Sankt-Georgs-Kreuz begrenzt.

8. Gruppe nach einem der Ansprüche 1 bis 7, **dadurch gekennzeichnet, dass** sie einen Zierrahmen (7) aufweist, der zwischen der ersten und zweiten Platte (1, 2) angeordnet ist und sich um den Umfang der Platten derart erstreckt, dass ein internes Spaltvolumen (5) begrenzt wird, das von außerhalb des Rahmens zugänglich ist.

9. Gruppe nach einem der Ansprüche 1 bis 8, **dadurch gekennzeichnet, dass** der Spalt (5) einen Beabstandungsabstand zwischen den zweiten Seiten (11,21) der ersten und zweiten Platte (1, 2) aufweist, der kleiner oder gleich dem Dreifachen des Durchmessers jedes Versorgungskabels ist.
